# EUROPÄISCHE PATENTANMELDUNG

(11) **EP 1 327 402 A2**
(43) Veröffentlichungstag der Anmeldung: **16.07.2003**
(21) Anmeldenummer: 02026727.4
(22) Anmeldetag: 30.11.2002
(51) Int. Cl.: A47C 17/16

(54) **Sitzmöbel, insbesondere Sofa**

(30) Priorität: 11.01.2002 DE 10201570
(71) Anmelder: Walter Knoll AG & Co. KG, 71083 Herrenberg (DE)
(72) Erfinder: Bohmann, Gernot, 1180 Wien (AT); Gründl, Harald, 1180 Wien (AT); Bergmann, Martin, 1180 Wien (AT)
(74) Vertreter: Hoeger, Stellrecht & Partner

(57) **Zusammenfassung**

Die Erfindung betrifft ein Sitzmöbel, insbesondere ein Sofa, mit einem Grundgestell, einem eine Sitzfläche definierenden Sitzteil und einem Rückenteil. Um das Sitzmöbel derart weiterzubilden, daß es eine verbesserte Sitztiefenverstellung ermöglicht, wird erfindungsgemäß vorgeschlagen, daß das Rückenteil ein Rückenelement umfaßt, welches aus einer ersten, im wesentlichen parallel zur Sitzfläche ausgerichteten Stellung in eine zweite, ungefähr quer zur Sitzfläche ausgerichtete Stellung verschwenkbar ist.

## Beschreibung

Die Erfindung betrifft ein Sitzmöbel, insbesondere ein Sofa, mit einem Grundgestell, einem eine Sitzfläche definierenden Sitzteil und einem Rückenteil.

Derartige Sitzmöbel sind zum Beispiel als Sofa oder als Sessel bekannt. Üblicherweise ist das Sitzteil mit einem Sitzpolster ausgestattet, das die Sitzfläche definiert. Damit ein Benutzer eine möglichst bequeme Haltung einnehmen kann, wurde bereits vorgeschlagen (DE 299 12 540 U1), das Sitzmöbel derart auszugestalten, daß das Sitzteil in die vom Rückenteil abweisende Richtung nach vorne ausziehbar ist, so daß der Benutzer die Sitztiefe des Möbels vergrößern kann. Die hierbei erzielbare Vergrößerung ist allerdings beschränkt.

Aufgabe der vorliegenden Erfindung ist es, ein Sitzmöbel der eingangs genannten Art derart weiterzubilden, daß eine verbesserte Sitztiefenverstellung erzielbar ist.

Diese Aufgabe wird bei einem Sitzmöbel der gattungsgemäßen Art erfindungsgemäß dadurch gelöst, daß das Rückenteil ein Rückenelement umfaßt, welches aus einer ersten, im wesentlichen parallel zur Sitzfläche ausgerichteten Stellung in eine zweite, ungefähr quer zur Sitzfläche ausgerichtete Stellung verschwenkbar ist.

Erfindungsgemäß weist das Rückenteil ein verstellbares Rückenelement auf, welches in einer ersten Stellung im wesentlichen parallel zur Sitzfläche ausgerichtet ist. Das Rückenelement kann beispielsweise als ungefähr quaderförmiges Rückenpolster ausgestaltet sein, das den oberen Abschluß des Rückenteils bildet. Die Sitztiefe des Sitzmöbels wird in der ersten Stellung des Rückenelements durch den Abstand zwischen der Vorderkante des Rückenelements und der Vorderkante des Sitzteils vorgegeben. Soll die Sitztiefe vergrößert werden, so ist es hierzu erfindungsgemäß lediglich erforderlich, das Rückenelement aus seiner ersten Stellung in seine zweite, ungefähr quer zur Sitzfläche ausgerichtete Stellung zu verschwenken. Dies hat eine vergrößerte Sitztiefe zur Folge, insbesondere in dem Falle, daß die Schwenkachse außermittig, nämlich im rückwärtigen Bereich am Rückenelement angreift. In seiner zweiten Stellung weist das Rückenelement einen vergrößerten Abstand zur Vorderkante des Sitzteils auf, so daß dem Benutzer eine vergrößerte Sitztiefe zur Verfügung steht.

Von Vorteil ist es, wenn das Rückenelement um eine parallel zur Vorderkante des Sitzteils ausgerichtete Schwenkachse verschwenkbar gelagert ist, wobei die Schwenkachse oberhalb und im Abstand zur Sitzfläche angeordnet ist. Durch eine derartige Anordnung der Schwenkachse kann eine erhebliche Erhöhung des Rückenteils erzielt werden, indem das verstellbare Rückenelement in seine zweite Stellung verschwenkt wird.

Bei einer konstruktiv einfachen und mechanisch besonders belastbaren Ausgestaltung des Sitzmöbels ist vorgesehen, daß das Rückenelement längsendseitig an jeweils einem Stützelement angelenkt ist. Hierbei ist es günstig, wenn die Stützelemente am Grundgestell gehalten sind. Die Stützelemente können beispielsweise als Stützplatte ausgestaltet sein, wobei das Rückenelement zwischen den an jeweils einem Ende des Sitzmöbels angeordneten Stützplatten positioniert ist.

Bei einer besonders bevorzugten Ausführungsform ist vorgesehen, daß am Rückenelement eine Nackenrolle gehalten ist, die in der ersten Stellung des Rückenelements bezogen auf die Vertikale zwischen dem Rückenelement und der Sitzfläche positionierbar ist. Wird das Rükkenelement in seine zweite Stellung verschwenkt, so nimmt die am Rückenelement gehaltene Nackenrolle eine Position am oberen Ende des Rückenelements ein, so daß insgesamt die Höhe des Rückenteils vergrößert wird. Nimmt das Rückenelement seine erste Stellung ein, so ist die Nackenrolle zwischen dem im wesentlichen horizontal ausgerichteten Rückenelement und der Sitzfläche positionierbar und kann somit eine zusätzliche Stütze für das Rückenelement ausbilden. Außerdem definiert die Nackenrolle in Kombination mit dem der Vorderkante des Sitzteils zugewandten vorderen Ende des Rückenelements eine Anlagefläche für ein zusätzliches Rückenkissen, das an die Nackenrolle und das vordere Ende des Rückenelements angelehnt werden kann.

Um eine zusätzliche Erhöhung des Rückenteils zu erzielen, ist es günstig, wenn die Nackenrolle verschwenkbar am vorderen Ende des Rükkenelements gehalten ist. Dies gibt die Möglichkeit, die Nackenrolle nach oben zu verschwenken, wenn das Rückenelement seine zweite, im wesentlichen quer zur Sitzfläche ausgerichtete Stellung einnimmt.

Um eine besonders große Sitztiefe erzielen zu können, ist das Sitzteil vorzugsweise in die dem Rückenteil abgewandte Richtung nach vorne ausziehbar. In Kombination mit der Verschwenkbewegung des Rükkenelements läßt sich somit eine ganz erhebliche Sitztiefenverstellung erreichen, vorzugsweise eine Erhöhung der Sitztiefe von mindestens 40 cm, von besonderem Vorteil ist eine Erhöhung der Sitztiefe um ca. 45 cm.

Eine besonders einfache Handhabung des Sitzmöbels beim Ausziehen des Sitzteiles kann dadurch erzielt werden, daß das Sitzteil mittels Transportrollen verfahrbar am Grundgestell gehalten ist. Zum Ausziehen des Sitzteils sind dann aufgrund der geringen Rollreibung zwischen dem Sitzteil und dem Grundgestell nur verhältnismäßig geringe Zugkräfte erforderlich. Vorzugsweise sind die Transportrollen an einem Sitzrahmen des Sitzteils frei drehbar gehalten.

Bei einer besonders bevorzugten Ausführungsform ist vorgesehen, daß die Verschwenkbewegung des Rückenelements mit der Ausziehbewegung des Sitzteils gekoppelt ist. Dadurch kann die Handhabung des Sitzmöbels beim Verstellen der Sitztiefe vereinfacht werden. Vorzugsweise verläuft die Verschwenkbewegung des Rückenelements synchron mit der Ausziehbewegung des Sitzteils.

Hierbei ist es von besonderem Vorteil, wenn das Sitzmöbel ein Betätigungsglied umfaßt, das über vorzugsweise mechanische Kopplungsglieder sowohl mit dem Rückenelement als auch mit dem Sitzteil gekoppelt ist. Zum Verstellen des Rückenelements und des Sitzteils ist es bei einer derartigen Ausführungsform lediglich erforderlich, das Betätigungselement zu aktivieren. Hierbei kann vorgesehen sein, daß das Betätigungsglied manuell antreibbar ist. Von besonderem Vorteil ist es, wenn das Betätigungsglied elektromotorisch antreibbar ist. Hierbei ist der zum Einsatz kommende Elektromotor vorzugsweise am Grundgestell gehalten.

Bei einer ästhetisch besonders anspruchsvollen Ausgestaltung ist vorgesehen, daß das Betätigungsglied, die Kopplungsglieder und - im Falle eines elektromotorischen Antriebs - der Elektromotor in eine Armlehne des Sitzmöbels integriert sind. Hierbei kann vorgesehen sein, daß das Sitzmöbel längsendseitig jeweils eine Armlehne aufweist, die jeweils ein Betätigungsglied, Kopplungsglieder sowie einen Elektromotor aufnimmt zum gleichzeitigen Verschwenken des Rückenelements und Ausziehen des Sitzteiles.

Die Kopplung des Betätigungsgliedes mit dem Rückenelement erfolgt vorzugsweise über einen Hebelmechanismus. Dies ermöglicht einen konstruktiv einfachen Aufbau des Sitzmöbels. Außerdem hat sich gezeigt, daß der Einsatz eines Hebelmechanismus besonders unanfällig ist gegenüber Störungen.

Der Hebelmechanismus ist bei einer bevorzugten Ausführungsform in einer Führungsaufnahme verschiebbar gehalten. Vorzugsweise kommt zur Führung des Hebelmechanismus eine Kulissenplatte mit einer Gleitführung zum Einsatz.

Der Hebelmechanismus kann beispielsweise einen Kniehebel umfassen mit einem ersten, am Betätigungsglied angelenkten Hebelarm und einem zweiten, an einem Stützelement angelenkten Hebelarm, wobei das Rückenelement über einen Schwenkhebel mit dem zweiten Hebelarm gekoppelt ist.

Das Betätigungsglied ist vorzugsweise als Mitnehmer ausgebildet, der quer zur Vorderkante des Sitzteils verschiebbar gehalten ist. Der Mitnehmer kann beispielsweise über einen Spindeltrieb mit dem Elektromotor gekoppelt sein.

Vorzugsweise ist der Mitnehmer starr mit dem Sitzteil verbunden. Eine Verschiebung des Mitnehmers quer zur Vorderkante des Sitzteils hat somit unmittelbar eine Verlagerung des Sitzteiles zur Folge.

Die nachfolgende Beschreibung einer bevorzugten Ausführungsform der Erfindung dient im Zusammenhang mit der Zeichnung der näheren Erläuterung. Es zeigen:
- Figur 1:: eine schematische Seitenansicht eines erfindungsgemäßen Sitzmöbels mit abgenommener Armlehne in einer ersten, eingefahrenen Stellung und
- Figur 2:: eine schematische Seitenansicht des Sitzmöbels entsprechend Figur 1 mit abgenommener Armlehne in einer zweiten, ausgefahrenen Stellung.

In der Zeichnung ist in schematischer Darstellung ein Sitzmöbel in Form eines insgesamt mit dem Bezugszeichen 10 belegten Sofas dargestellt, wobei zur Erzielung einer besseren Übersichtlichkeit die seitlich angeordneten Armlehnen weggelassen wurden.

Das Sofa umfaßt ein Grundgestell 12 mit Stützfüßen 14 und einer Quertraverse 16. Entlang der Quertraverse 16 ist mittels Transportrollen 18 ein gepolstertes Sitzteil 20, dessen Oberseite eine Sitzfläche 22 definiert, quer zu einer Vorderkante 21 des Sitzteiles 20 zwischen einer eingefahrenen, in Figur 1 dargestellten Stellung und einer ausgefahrenen, in Figur 2 dargestellten Stellung verfahrbar.

Das Grundgestell 12 nimmt außerdem ein Rückenteil 24 auf, das ein an der Quertraverse 16 festgelegtes Stützteil in Form einer Kulissenplatte 26 aufweist. Am oberen, dem Grundgestell 12 abgewandten Endbereich der Kulissenplatte 26 ist ein verstellbares, gepolstertes Rükkenelement 28 an einem Anlenkpunkt 30 angelenkt. Die schwenkbare Lagerung des Rückenelements 28 an der Kulissenplatte 26 erfolgt in einem rückwärtigen Endbereich des Rückenelements 28. Das Rükkenelement 28 trägt an seinem dem Anlenkpunkt 30 abgewandten vorderen Endbereich 32 eine Nackenrolle 34, die an einem Anlenkpunkt 36 verschwenkbar am Rückenelement 28 gelagert ist.

Das Rückenelement 28 kann zusammen mit der Nackenrolle 34 um eine durch den Anlenkpunkt 30 vorgegebene, parallel zur Vorderkante 21 des Sitzteiles 20 ausgerichtete Schwenkachse zwischen einer ersten, in Figur 1 dargestellten Stellung und einer zweiten, in Figur 2 dargestellten Stellung hin- und herverschwenkt werden. In seiner ersten Stellung ist das Rückenelement 28 im wesentlichen parallel zur Sitzfläche 22 ausgerichtet, während es in seiner zweiten Stellung geringfügig über die Vertikale hinaus schräg nach hinten ausgerichtet ist.

Die Verschwenkbewegung des Rückenelements 28 ist mit der Ausziehbewegung des Sitzteiles 20 synchronisiert. Hierzu ist in die in der Zeichnung nicht dargestellte Armlehne ein Antriebsmechanismus 40 integriert, der ein Betätigungsglied in Form eines längs einer Führungsschiene 42 parallel zur Quertraverse 16 verschiebbaren Mitnehmers 44 umfaßt, welcher über einen Kniehebel 46 mit der Kulissenplatte 26 verbunden ist. Der Kniehebel 46 umfaßt einen an den Mitnehmer 44 angelenkten ersten Hebelarm 48, der mit seinem freien, dem Mitnehmer 44 abgewandten Ende über ein Gelenk 50 mit einem ungefähr L-förmig ausgebildeten zweiten Hebelarm 52 verbunden ist. Letzterer ist mit seinem dem Gelenk 50 abgewandten Ende im oberen Endbereich an die Kulissenplatte 26 an einem Anlenkpunkt 54 angelenkt.

Der ungefähr L-förmige zweite Hebelarm 52 weist zwei schräg zueinander ausgerichtete Hebelabschnitte 56, 58 auf, an deren Verbindungsbereich ein Gleitstein 60 angeordnet ist, der verschiebbar in einer kreisbogenförmig ausgebildeten Gleitführung 62 der Kulissenplatte 26 gehalten ist. Die Gleitführung 62 wird vom Gleitstein 60 durchgriffen, und auf der dem zweiten Hebelarm 52 gegenüberliegenden Seite der Kulissenplatte 26 ist am Gleitstein 60 ein Schwenkhebel 64 gehalten, der über ein Gelenk 66 mit dem Rückenelement 28 verbunden ist. Wird der Mitnehmer 44 ausgehend von seiner in Figur 1 dargestellten rückwärtigen Position entlang der Führungsschiene 42 nach vorne vorschoben, so wird über den Kniehebel 46, den Gleitstein 60 und den Schwenkhebel 64 ein Drehmoment auf das Rückenelement 28 ausgeübt, so daß dieses ausgehend von der in Figur 1 dargestellten ersten Stellung in die in Figur 2 dargestellte zweite Stellung verschwenkt wird. Umgekehrt wird bei einer Verschiebung des Mitnehmers 44 in eine rückwärtige Position das Rückenelement 28 nach vorne in die in Figur 1 dargestellte erste Stellung verschwenkt.

Das Sitzteil 20 ist über ein in der Zeichnung nicht dargestelltes starres Verbindungselement, beispielsweise über mehrere Schrauben, mit dem Mitnehmer 44 verbunden, so daß gleichzeitig mit der Verschwenkbewegung des Rückenelements 28 das Sitzteil 20 entlang der Quertraverse 16 verfahren wird. Dies hat zur Folge, daß die Verschwenkbewegung des Rückenelements 28 mit der Ausziehbewegung des Sitzteils 20 synchronisiert ist.

Zum Antrieb des Mitnehmers 44 umfaßt der Antriebsmechanismus 40 einen Elektromotor 68, der eine innerhalb der Führungsschiene 42 angeordnete Spindel 70 antreibt, mit der der Mitnehmer 44 in Eingriff steht. Mit Hilfe des Elektromotors 68 kann somit das Rückenelement 28 verschwenkt und gleichzeitig das Sitzteil 20 verfahren werden. Dies ermöglicht es einem Benutzer des Sofas 10 auf einfache Weise, die Sitztiefe des Sofas 10 erheblich zu vergrößern, so daß er eine besonders bequeme Haltung auf dem Sofa 10 einnehmen kann.

Bei der in Figur 1 dargestellten eingefahrenen Stellung des Sofas 10 kann an den vorderen Endbereich 32 des Rückenelements 28 und die Nackenrolle 34 ein freies Rückenkissen 72 angelehnt werden, das im ausgefahrenen Zustand des Sofas 10, wie er in Figur 10 dargestellt ist, unterhalb der Nackenrolle 34 an das ausgeschwenkte Rückenelement 28 sowie eine einstückig mit dem Schwenkhebel 64 verbundene Verlängerung 74 angelehnt werden kann. Zur Erzielung einer besseren Übersichtlichkeit ist das freie Rückenkissen 72 in Figur 2 nicht dargestellt.

## Patentansprüche

1. Sitzmöbel, insbesondere Sofa, mit einem Grundgestell, einem eine Sitzfläche definierenden Sitzteil und einem Rückenteil, **dadurch gekennzeichnet, daß** das Rückenteil (24) ein Rückenelement (28) umfaßt, welches aus einer ersten, im wesentlichen parallel zur Sitzfläche (22) ausgerichteten Stellung in eine zweite, ungefähr quer zur Sitzfläche (22) ausgerichtete Stellung verschwenkbar ist.

2. Sitzmöbel nach Anspruch 1, **dadurch gekennzeichnet, daß** das Rückenelement (28) um eine parallel zur Vorderkante (21) des Sitzteils (20) ausgerichtete Schwenkachse verschwenkbar gelagert ist, wobei die Schwenkachse oberhalb und im Abstand zur Sitzfläche (22) angeordnet ist.

3. Sitzmöbel nach Anspruch 1 oder 2, **dadurch gekennzeichnet, daß** das Rückenelement (28) längsendseitig an jeweils einem Stützelement (26) angelenkt ist.

4. Sitzmöbel nach Anspruch 3, **dadurch gekennzeichnet, daß** die Stützelemente (26) am Grundgestell (12) gehalten sind.

5. Sitzmöbel nach einem der voranstehenden Ansprüche, **dadurch gekennzeichnet, daß** am Rückenelement (28) eine Nackenrolle (34) gehalten ist, die in der ersten Stellung des Rückenelements (28) bezogen auf die Vertikale zwischen dem Rükkenelement (28) und der Sitzfläche (22) positionierbar ist.

6. Sitzmöbel nach Anspruch 5, **dadurch gekennzeichnet, daß** die Nackenrolle (34) verschwenkbar am vorderen Ende (32) des Rückenelements (28) gehalten ist.

7. Sitzmöbel nach einem der voranstehenden Ansprüche, **dadurch gekennzeichnet, daß** das Sitzteil (20) in die dem Rückenteil (24) abgewandte Richtung nach vorne ausziehbar ist.

8. Sitzmöbel nach Anspruch 7, **dadurch gekennzeichnet, daß** das Sitzteil (20) mittels Transportrollen (18) verfahrbar am Grundgestell (12) gehalten ist.

9. Sitzmöbel nach Anspruch 7 oder 8, **dadurch gekennzeichnet, daß** die Verschwenkbewegung des Rückenelements (28) mit der Ausziehbewegung des Sitzteils (20) gekoppelt ist.

10. Sitzmöbel nach Anspruch 9, **dadurch gekennzeichnet, daß** das Sitzmöbel (10) ein Betätigungsglied (44) umfaßt, das über Kopplungsglieder (46, 60, 64) sowohl mit dem Rückenelement (28) als auch mit dem Sitzteil (20) gekoppelt ist.

11. Sitzmöbel nach Anspruch 10, **dadurch gekennzeichnet, daß** das Betätigungsglied (44) manuell antreibbar ist.

12. Sitzmöbel nach Anspruch 10 oder 11, **dadurch gekennzeichnet, daß** das Betätigungsglied (44) elektromotorisch antreibbar ist.

13. Sitzmöbel nach Anspruch 11 oder 12, **dadurch gekennzeichnet, daß** das Betätigungsglied (44), die Kopplungsglieder (46, 60, 64) und gegebenenfalls der Elektromotor (68) in eine Armlehne des Sitzmöbels (10) integriert sind.

14. Sitzmöbel nach einem der Ansprüche 10 bis 13, **dadurch gekennzeichnet, daß** das Betätigungsglied (44) über einen Hebelmechanismus (46, 60, 64) mit dem Rückenelement (28) gekoppelt ist.

15. Sitzmöbel nach Anspruch 14, **dadurch gekennzeichnet, daß** der Hebelmechanismus einen Kniehebel (46) umfaßt mit einem ersten, am Betätigungsglied angelenkten Hebelarm (48) und mit einem zweiten, am Stützelement (26) angelenkten Hebelarm (52), wobei das Rückenelement (28) über einen Schwenkhebel (64) mit dem Kniehebel (46) verbunden ist.

16. Sitzmöbel nach einem der Ansprüche 10 bis 15, **dadurch gekennzeichnet, daß** das Betätigungsglied einen Mitnehmer (44) ausbildet, der quer zur Vorderkante (21) des Sitzteils (20) verschiebbar gehalten ist.

17. Sitzmöbel nach Anspruch 16, **dadurch gekennzeichnet, daß** der Mitnehmer (44) über einen Spindeltrieb (70) mit dem Elektromotor (68) gekoppelt ist.

18. Sitzmöbel nach einem der Ansprüche 10 bis 17, **dadurch gekennzeichnet, daß** das Betätigungsglied (44) starr mit dem Sitzteil (20) verbunden ist.
